# EUROPÄISCHE PATENTSCHRIFT

(11) **EP 0 128 278 B1**
(45) Veröffentlichungstag und Bekanntmachung des Hinweises auf die Patenterteilung: **11.05.1988**
(21) Anmeldenummer: 84103207.1
(22) Anmeldetag: 23.03.1984
(51) Int. Cl.: B61F 5/32

(54) **Abstützung des Achshalters von Schienenfahrzeugen quer zur Fahrzeuglängsachse**
Buttressing device for rail vehicle axle bearers transversely to their longitudinal axes
Dispositif d'étayage de support d'essieu de véhicules ferroviaires transversalement à leur axe longitudinal

(30) Priorität: 14.06.1983 DE 3321407
(43) Veröffentlichungstag der Anmeldung: 19.12.1984
(73) Patentinhaber: DUEWAG AKTIENGESELLSCHAFT, 47829 Krefeld (DE)
(72) Erfinder: Fischer, Hans, Dipl.-Ing., D-5042 Erftstadt (DE)

(56) Entgegenhaltungen:
- DE-C- 621 004
- DE-C- 898 153

## Beschreibung

Die Erfindung betrifft eine Abstützung des Achshalters von Schienenfahrzeugen quer zur Fahrzeuglängsachse, bei der vor einer parallel zum Fahrzeuglangträger verlaufenden lotrechten Fläche jeder Achshalterhälfte eine horizontale Leiste eines in der Draufsicht U-förmigen Achshalterstützbügels angeordnet ist, dessen die Ränder der Achshalterhälfte umgreifende Bügelflansche am Fahrzeuglangträger befestigt sind.

Eine Abstützung mit den vorgenannten Merkmalen ist durch die DE-A 898153 bekannt und bei Schienenfahrzeugen mit Achshaltern gängig. Hierbei liegt die horizontale Leiste des U-förmigen Achshalterstützbügels gegen die innere oder äussere lotrechte Fläche der üblicherweise aus einem ebenen Blechstück gebildeten Achshalterhälfte an, wobei die Bügelflansche und die Achshalterhälfte jeweils durch Schweissen am Fahrzeuglangträger befestigt sind. Durch die bekannte Abstützung wird bei im Fahrzeugbetrieb auftretenden Querkräften über die Leiste des Achshalterstützbügels zwar der Schweissanschluss der Achshalterhälfte entlastet, einer grösseren, im Extremfall bleibenden Verformung der Achshalterhälfte jedoch nur wenig entgegengewirkt.

Der Erfindung liegt die Aufgabe zugrunde, eine Abstützung der gattungsgemässen Art mit möglichst geringem baulichen Aufwand so auszubilden, dass zum einen bleibende Verformungen der Achshalterhälften nicht mehr auftreten können, zum anderen eine Anpassung an geforderte Federkennlinien möglich ist, wodurch insgesamt die Laufgüte und die Entgleisungssicherheit des Fahrzeuges verbessert werden sollen.

Diese Aufgabe wird erfindungsgeinäss dadurch gelöst, dass zwischen der lotrechten Fläche der Achshalterhälfte und der horizontalen Leiste des Achshalterstützbügels mindestens eine Achshalterstützplatte mit einem die Leiste nach unten überragenden Anschlagsteg angeordnet ist.

Um kleinere Querkräfte unter freigängigen Federbewegungen der Achshalterhälften weich aufnehmen zu können, ist nach einer Ausgestaltung der Erfindung vorgesehen, dass zwischen dem Anschlagsteg der Achshalterstützplatte und der lotrechten Fläche der Achshalterhälfte ein innerhalb des Federweges der Achshalterhälfte in deren elastischem Werkstoff-Verformungsbereich liegender, freier Querabstand besteht.

Bei einer Weiterbildung der Erfindung ist vorgesehen, dass die Achshalterstützplatte im ganzen einstückig ausgebildet ist. Eine derartige Stützplatte kann beispielsweise durch Schmieden oder durch spanabhebende Bearbeitung im Bereich des Anschlagsteges hergestellt werden.

Eine ebenso einfache Fertigungsmöglichkeit der Achshalterstützplatte liegt nach einer ergänzenden Weiterbildung der Erfindung darin, dass die Achshalterstützplatte aus einem Blechstück gleicher Dicke besteht, welches zum Bilden des den freien Querabstand zur Achshalterhälfte hin aufweisenden Anschlagsteges entsprechend S-förmig gekröpft ist. Die so gekröpfte Achshalterstützplatte ist im übrigen in ihrem Gewicht und bei in Fahrzeugquerrichtung beengten Raumverhältnissen günstig.

Nach einer anderen, gleichfalls fertigungstechnisch einfachen Ausgestaltung der Erfindung besteht die Achshalterstützplatte aus einer den Anschlagsteg enthaltenen ebenen Platte gleicher Dicke und einem dieser Platte zugeordneten, den freien Querabstand bildenden Futterstück.

Zur Aufnahme besonders grosser Querkräfte und/oder als weitere Möglichkeit für eine Anpassung an eine geforderte Federkennlinie ist gemäss einer weiteren Ausführungsform der Erfindung vorgesehen, dass zwischen der Achshalterstützplatte und der horizontalen Leiste des Achshalterstützbügels eine zweite Achshalterstützplatte einliegt.

Die mit dem Gegenstand nach der Erfindung erzielbaren Vorteile liegen insbesondere in folgendem:

Die Abstützung jeder Achshalterhälfte erfolgt unter Verwendung der gebräuchlichen, einfach und billig gestalteten Achshalterstützbügel, die lediglich in einem der Dicke der Achshalterstützplatte entsprechenden Abstand vor der lotrechten Fläche der Achshalterhälfte anzubringen sind. Die gleichfalls einfache und kostengünstige Achshalterstützplatte wirkt bleibenden Verformungen der Achshalterhälften entgegen und erlaubt mit geringem Aufwand eine Realisierung geforderter Federkennlinien. Im ganzen ist die erfindungsgemässe Abstützung in ihrem Aufbau wirtschaftlich und bewirkt eine Verbesserung der Laufgüte und der Entgleisungssicherheit des Fahrzeuges.

Ausführungsbeispiele der Erfindung sind in der Zeichnung prinzipartig dargestellt und werden im folgenden näher beschrieben. Es zeigen
Fig. 1 die Seitenansicht eines Fahrzeuglangträgers 1 im Bereich der Achshalterhälften 2,
Fig. 2 den Schnitt nach der Linie 11-11 in Fig. 1,
Fig. 3 einen der Fig. 2 entsprechenden Schnitt, jedoch mit einer dazu unterschiedlich gestalteten Achshalterstützplatte 4,
Fig. 4 einen den Fig. 2 und 3 entsprechenden Schnitt mit gleichfalls unterschiedlich ausgebildeter Achshalterstützplatte 4,
Fig. 5 die Seitenansicht nach Fig. 1, jedoch mit einer zusätzlichen Achshalterstützplatte 4' ,
Fig. 6 den Schnitt nach der Linie VI-VI in Fig. 5.

Gemäss den Fig. 1 bis 4 ist die jeweils aus einem ebenen Blechstück gebildete Achshalterhälfte 2 durch Schweissen am Fahrzeuglangträger 1 befestigt. Gegen eine parallel zum Fahrzeuglangträger 1 verlaufende lotrechte Fläche 2a der Achshalterhälfte 2 liegt eine damit verbundene Achshalterstützplatte 4 an, die mit einer horizontalen Leiste 3a eines U-förmigen Achshalterstützbügels 3 zusammenwirkt. Dieser Achshalterstützbügel 3 umgreift die Ränder der Achshalterhälfte 2 mit seinen am Fahrzeuglangträger 1 angeschweissten Bügelflanschen 3b.

Weiter nach den Fig. 1 bis 4 hat die jeweilige Achshalterstützplatte 4 einen die Leiste 3a des Achshalterstützbügels 3 nach unten überragenden Anschlagsteg 4a. Zwischen diesem Anschlagsteg 4a und der lotrechten Fläche 2a der Achshalterhälfte 2 besteht ein freier Querabstand A, innerhalb dessen die Achshalterhälfte 2 freigängig elastisch federn kann. Der Querabstand A ist so bemessen, dass die Achshalterhälfte 2 bei geringen Querkräften im elastischen Bereich weich und bei grösseren Querkräften, nach Anlegen an den Anschlagsteg 4a der Achshalterstützplatte 4, im elastischen Bereich hart federt. Daraus ergibt sich für die Achshalterhälfte 2 eine Federkennlinie mit einem durch den Querabstand A bestimmten Knickpunkt, wobei diese Kennlinie oberhalb des Knickpunktes entsprechend der Steifigkeit des dann mitfedernden Anschlagsteges 4a der Achshalterstützplatte 4 steiler ansteigt.

Die gemäss den Fig. 2 und 3 jeweils einstückig ausgebildete Achshalterstützplatte 4 ist nach Fig. 2 im Bereich ihres Anschlagsteges 4a zum Erzielen des freien Querabstandes A beispielsweise spanabhebend bearbeitet; nach Fig. 3 besteht die Achshalterstützplatte 4 aus einem Blechstück, welches entsprechend dem freien Querabstand A S-förmig gekröpft ist. Die in Fig.4 gezeigte Achshalterstützplatte 4 besteht aus einer den Anschlagsteg 4a enthaltenden ebenen Platte und einem dieser Platte zugeordneten Futterstück 4b, das den Querabstand A bildet.

Die Ausführung nach den Fig. und 6 entspricht in ihrem Grundaufbau insbesondere dem behandelten Beispiel nach Fig. 1 und 2. Unterschiedlich dazu ist bei Fig. 5 und 6 zwischen der Achshalterstützplatte 4 und der horizontalen Leiste 3a des Achshalterstützbügels 3 eine zweite Achshalterstützplatte 4' angeordnet. Ober den an der zweiten Achshalterstützplatte 4' gleichfalls befindlichen Anschlagsteg 4a', der den freien Querabstand A' zum Anschlagsteg 4a der ersten Achshalterstützplatte 4 hin aufweist, wird eine Federkennlinie mit einem entsprechenden zweiten Knickpunkt und einem weiteren Anstieg erzielt.

Die beiden in Fig. 5 und 6 gezeigten Achshalterstützplatten 4 und 4' können wahlweise auch die anhand der Fig. 3 oder 4 erläuterte gekröpfte bzw. über ein Futterstück 4b vorgenommene Ausbildung haben.

Falls eine durchgehend lineare, also ohne Knickpunkt verlaufende Federkennlinie erzielt werden soll, liegen die Achshalterstützplatten 4 und deren Anschlagstege 4a direkt, also ohne den freien Querabstand A, gegen die Achshalterhälften 2 an. Um auf entsprechende zeichnerische Darstellungen verzichten zu können, wird beispielsweise auf Fig. 3 verwiesen, wobei lediglich die Kröpfung des Anschlagsteges 4a wegfällt.

## Patentansprüche

1. Abstützung des Achshalters von Schienenfahrzeugen quer zur Fahrzeuglängsachse, bei der vor einer parallel zum Fahrzeuglangträger (1) verlaufenden lotrechten Fläche (2a) jeder Achshalterhälfte (2) eine horizontale Leiste (3a) eines in der Draufsicht U-förmigen Achshalterstützbügels (3) angeordnet ist, dessen die Ränder der Achshalterhälfte (2) umgreifende Bügelflansche (3b) am Fahrzeuglangträger (1) befestigt sind, dadurch gekennzeichnet, dass zwischen der lotrechten Fläche (2a) der Achshalterhälfte (2) und der horizontalen Leiste (3a) des Achshalterstützbügels (3) mindestens eine Achshalterstützplatte (4) mit einem die Leiste (3a) nach unten überragenden Anschlagsteg (4a) angeordnet ist.

2. Abstützung nach Anspruch 1, dadurch gekennzeichnet, dass zwischen dem Anschlagsteg (4a) der Achshalterstützplatte (4) und der lotrechten Fläche (2a) der Achshalterhälfte (2) ein innerhalb des Federweges der Achshalterhälfte (2) in deren elastischem Werkstoff-Verformungsbereich liegender, freier Querabstand (A) besteht.

3. Abstützung nach Anspruch 2, dadurch gekennzeichnet, dass die Achshalterstützplatte (4) im ganzen einstückig ausgebildet ist.

4. Abstützung nach Anspruch 3, dadurch gekennzeichnet, dass die Achshalterstützplatte (4) aus einem Blechstück gleicher Dicke besteht, welches zum Bilden des den freien Querabstand (A) zur Achshalterhälfte (2) hin aufweisenden Anschlagsteges (4a) entsprechend S-förmig gekröpft ist.

5. Abstützung nach Anspruch 2, dadurch gekennzeichnet, dass die Achshalterstützplatte (4) aus einer den Anschlagsteg (4a) enthaltenden ebenen Platte gleicher Dicke und einem dieser Platte zugeordneten, den freien Querabstand (A) bildenden Futterstück (4b) besteht.

6. Abstützung nach einem der Ansprüche 1 bis 5, dadurch gekennzeichnet, dass zwischen der Achshalterstützplatte (4) und der horizontalen Leiste (3a) des Achshalterstützbügels (3) eine zweite Achshalterstützplatte (4') einliegt.

## Claims

1. Buttressing device for rail vehicle axle bearers transversely to the longitudinal axis of the vehicles, in which located in front of a vertical surface (2a) of each axle bearer half (2), extending parallel to the longitudinal support member (1) of the vehicle is a horizontal bar (3a) of an axle bearer support yoke (3) of U-shape in plan view, whereof the yoke flanges (3b) surrounding the edges of the axle bearer half (2) are attached to the longitudinal support member (1) of the vehicle, characterised in that located between the vertical surface (2a) of the axle bearer half (2) and the horizontal bar (3a) of the axle bearer support yoke (3) is at least one axle bearer support plate (4) with a stop bar (4a) projecting downwards beyond the bar (3a).

2. Buttressing device according to Claim 1, characterised in that a free transverse clearance (A) exists between the stop bar (4a) of the axle bearer support plate (4) and the vertical surface (2a) of the axle bearer half (2), which clearance lies within the spring deflection of the axle bearer half (2) in the range of deformation of its resilient material.

3. Buttressing device according to Claim2, characterised in that the whole axle bearer support plate (4) is constructed in one piece.

4. Buttressing device according to Claim 3, characterised in that the axle bearer support plate (4) consists of a piece of sheet metal of the same thickness, which in order to form the stop bar (4a) which has the free transverse clearance (A) with respect to the axle bearer half (2), is bent to correspond to an S-shape.

5. Buttressing device according to Claim 2, characterised in that the axle bearer support plate (4) consists of a flat plate of the same thickness containing the stop bar (4a) and of a packing element (4b) associated with this plate and forming the free transverse clearance (A).

6. Buttressing device according to one of Claims 1 to 5, characterised in that a second axle bearer support plate (4_{'}) lies between the axle bearer support plate (4) and the horizontal bar (3a) of the axle bearer support yoke (3).

## Revendications

1. Dispositif d'étayage de support d'essieu de véhicules ferroviaires transversalement à leur axe longitudinal, dans lequel une baguette horizontale (3a) d'un étrier d'étayage (3) du support d'essieu en forme de U en vue de dessus est disposée devant une surface verticale (2a) de chaque demi-support d'essieu (2) s'étendant parallèlement au longeron (1) du véhicule, les ailes (3b) de cet étrier qui enserrent les bords du demi-support d'essieu (2) étant fixées au longeron (1) du véhicule, caractérisé par le fait qu'entre la surface verticale (2a) du demi-support d'essieu (2) et la baguette horizontale (3a) de l'étrier d'étayage (3) du support d'essieu est montée au moins une plaque (4) d'étayage du support d'essieu comportant une bordure de butée (4a) en saillie vers le bas par rapport à la baguette (3a).

2. Dispositif d'étayage selon la revendication 1, caractérisé par le fait qu'entre la bordure de butée (4a) de la plaque (4) d'étayage du support d'essieu et la surface verticale (2a) du demi-support d'essieu (2), un intervalle transversal libre (A) est ménagé à l'intérieur de la trajectoire des déplacements élastiques du demi-support d'essieu (2) dans sa zone de déformation élastique de la matière.

3. Dispositif d'étayage selon la revendication 2, caractérisé par le fait que la plaque (4) d'étayage du support d'essieu est réalisée dans son ensemble en une seule pièce.

4. Dispositif d'étayage selon la revendication 3, caractérisé par le fait que la plaque (4) d'étayage du support d'essieu est constituée par une pièce de tôle de même épaisseur qui, pour réaliser la bordure de butée (4a) présentant l'intervalle transversal libre (A) par rapport au demi-support d'essieu (2), est recourbée en proportion en forme de S.

5. Dispositif d'étayage selon la revendication 2, caractérisé par le fait que la plaque (4) d'étayage du support d'essieu est constituée par une plaque plane d'épaisseur constante qui comprend la bordure de butée (4a) et par une entretoise (4b) qui est associée à cette plaque et qui constitue l'intervalle transversal libre (A).

6. Dispositif d'étayage selon l'une des revendications 1 à 5, caractérisé par le fait qu'une seconde plaque (4') d'étayage du support d'essieu est interposée entre la plaque (4) d'étayage du support d'essieu et la baguette horizontale (3a) de l'étrier d'étayage (3).
